# EUROPÄISCHE PATENTSCHRIFT

(11) **EP 1 164 294 B1**
(45) Veröffentlichungstag und Bekanntmachung des Hinweises auf die Patenterteilung: **10.09.2003**
(21) Anmeldenummer: 01110210.0
(22) Anmeldetag: 25.04.2001
(51) Int. Cl.: F04D 17/16, F04D 19/04

(54) **Gasreibungspumpe**
Gas friction pump
Pompe à gaz à friction

(30) Priorität: 15.05.2000 DE 10023799; 10.03.2001 DE 10111546
(43) Veröffentlichungstag der Anmeldung: 19.12.2001
(73) Patentinhaber: Pfeiffer Vacuum GmbH, 35614 Asslar (DE)
(72) Erfinder: Conrad, Armin, 35745 Herborn (DE); Fahrenbach, Peter, 35619 Braunfels (DE)

(56) Entgegenhaltungen:
- DE-A- 2 757 599
- US-A- 5 165 872
- US-A- 5 553 998
- US-A- 5 577 883
- US-A- 5 927 940

## Beschreibung

Die Erfindung betrifft eine Gasreibungspumpe nach dem Oberbegriff des 1. Patentanspruches.

Zur Förderung von Gasen sind Gasreibungspumpen der verschiedensten Bauarten bekannt. Ihre Arbeitsweise im molekularen Strömungsbereich beruht auf der Übertragung von Impulsen von bewegten Wänden auf die Gasteilchen. Die erste Gasreibungspumpe dieser Art wurde von Gaede vorgestellt. Weitere technische Abwandlungen unter Beibehaltung des Grundprinzips sind Konstruktionen von Siegbahn, Holweck und Becker. Letztere ist als Turbomolekularpumpe bekannt und hat sich in weiten Bereichen der Technik und Wissenschaft mit großem Erfolg bewährt. Sie wird daher für die Beschreibung der vorliegenden Erfindung als Beispiel herangezogen.

Die im folgenden beschriebenen Nachteile der bisher bekannten Pumpen und die Beseitigung der Nachteile im Rahmen der Erfindung treffen genauso gut für andere Gasreibungspumpen zu.

Das Saugvermögen von Turbomolekularpumpen wird neben der inneren Struktur der Pumpe und der Drehzahl auch wesentlich durch den Eingangsquerschnitt des Ansaugflansches bestimmt. Die Dimensionen des Ansaugflansches werden durch Normvorschriften auf einige wenige Größen festgelegt. Soll bei einem so vorgegebenen Ansaugquerschnitt ein größeres Saugvermögen erreicht werden, kann der Durchmesser der Scheiben und somit die pumpaktive Fläche vergrößert werden. Dies führt zu einer Bauform, bei der der Durchmesser der Scheiben größer ist als der Durchmesser des Ansaugflansches. Es ist offensichtlich, dass das Saugvermögen hierbei durch den Querschnitt des Ansaugflansches begrenzt wird. Dieser wirkt wie ein Strömungswiderstand zwischen oberster Rotorscheibe und Rezipient.

Die Aufgabe der Erfindung besteht darin, diesen Strömungswiderstand weitgehend zu überwinden und so das Saugvermögen, welches durch den Durchmesser der oberen Rotorscheibe vorgegeben ist, maximal auszunutzen.

Die Aufgabe wird durch die kennzeichnenden Merkmale des 1. Schutzanspruches gelöst. Die Ansprüche 2 bis 11 stellen weitere Ausgestaltungsformen der Erfindung dar.

Durch das abgewandelte Rotorbauteil wird der Leitwertverlust, welcher durch den vorgegebenen Durchmesser des Ansaugflansches bewirkt wird, weitgehend beseitigt. Das abzupumpende Gas wird vom Rezipienten aus durch die gasfördernde Struktur den übrigen, mit größerem Durchmesser ausgestatteten Rotor- und Statorbauteile zugeführt und kann von hier aus ohne zusätzliche Verluste weiter gefördert werden. Durch die in den Unteransprüchen beschriebenen unterschiedlichen Ausgestaltungsformen kann das abgewandelte Rotorbauteil optimal an den Rezipienten und dessen Verbindung mit dem Ansaugflansch angepasst werden. Dies eröffnet auch die Möglichkeit, das Rotorbauteil teilweise über den Ansaugflansch hinaus in den Rezipienten hineinragen zu lassen.

Statorbauteile gegenüber dem abgewandelten Rotorbauteil können mit pumpaktiven Strukturen versehen sein. Dadurch wird der Übergang vom kleineren zum größeren Durchmesser des abgewandelten Rotorbauteils noch wirkungsvoller gestaltet.

Anhand der Figuren 1 bis 5 soll die Erfindung näher erläutert werden.

Fig. 1 zeigt eine Turbomolekularpumpe mit der erfindungsgemäßen Anordnung. Die Fig. 2a - 4b und 5 zeigen weitere Ausgestaltungsformen, die in den Fig. 2a, 3a, 4a und 5 im Schnitt und in den Fig. 2b, 3b und 4b in der jeweils zugehörigen Perspektive dargestellt sind.

Fig. 1 zeigt eine Gasreibungspumpe mit dem Gehäuse 1, welches mit einer Ansaugöffnung 2 zum Anschluss eines Rezipienten und einer Gasaustrittsöffnung 3 versehen ist. Die Rotorwelle 4 ist in Lagern 5 und 6 fixiert und wird durch den Motor 7 angetrieben. Auf der Rotorwelle 4 sind die Rotorbauteile 12 befestigt. Diese sind mit einer pumpaktiven Struktur versehen und bewirken mit den Statorbauteilen 14, welche ebenfalls mit einer pumpaktiven Struktur versehen sind, den Pumpeffekt. Die Ansaugöffnung hat einen Innendurchmesser, der kleiner ist als der Außendurchmesser der Rotor- und Statorbauteile.

Auf der Seite der Ansaugöffnung ist erfindungsgemäß ein abgewandeltes Rotorbauteil 16 angebracht, welches in den Fig. 2a und 2b als Ausschnitt aus Fig. 1 in Schnitt und Perspektive dargestellt. Dieses Rotorbauteil ist mit einer gasfördernden Struktur versehen. Seine radiale Ausdehnung nimmt von der Ansaugöffnung aus in Richtung der übrigen Rotor- und Statorbauteile zu und kann schließlich deren radiale Ausdehnung erreichen. Bei den verschiedenen Ausführungsformen kann die radiale Ausdehnung entweder in Stufen, wie in den Fig. 1, 2a und 2b oder kontinuierlich in konischer 17 in den Fig. 3a und 3b oder kuppelförmiger 18 in den Fig. 4a und 4b Bauweise zunehmen. Auch Mischformen der Ausführungsarten sind möglich. Eine mehrteilige Ausführung des abgewandelten Bauteiles 19a, 19b wie in Fig. 5, kann aus Gründen der Fertigungsmöglichkeiten sinnvoll sein.
Schließlich soll noch die Möglichkeit erwähnt werden, dass die radiale Ausdehnung des abgewandelten Rotorbauteils kleiner ist als die der übrigen Rotorbauteile und in axialer Richtung konstant bleibt.

Gegenüber den abgewandelten Rotorbauteil können Statorbauteile 26 - 29 mit pumpaktiver Struktur angebracht sein. Diese Statorbauteile werden entweder als Einzelbauteile oder als Teil des Gehäuses 1 ausgebildet.

## Patentansprüche

1. Gasreibungspumpe, bestehend aus einem Gehäuse (1) mit Ansaugöffnung (2) zum Anschluss eines Rezipienten und Gasaustrittsöffnung (3), wobei sich in dem Gehäuse pumpaktive Rotor- (12) und Statorbauteile (14) zur Förderung von Gasen und zur Erzeugung eines Druckverhältnisses befinden und der Innendurchmesser der Ansaugöffnung (2) kleiner ist als der Durchmesser der pumpaktiven Rotor- und Statorbauteile, **dadurch gekennzeichnet, dass** ein abgewandeltes Rotorbauteil (16, 17, 18, 19a, 19b) mit gasfördernder Struktur auf der Seite der Ansaugöffnung (2) vorhanden ist, dessen radiale Ausdehnung von der Ansaugöffnung aus in Richtung der übrigen Rotor- und Statorbauteile zunimmt.

2. Gasreibungspumpe nach Anspruch 1, **dadurch gekennzeichnet, dass** die radiale Ausdehnung des abgewandelten Rotorbauteils stufenförmig zunimmt.

3. Gasreibungspumpe nach Anspruch 1, **dadurch gekennzeichnet, dass** die radiale Ausdehnung des abgewandelten Rotorbauteils kontinuierlich zunimmt.

4. Gasreibungspumpe nach einem der Ansprüche 1 - 3, **dadurch gekennzeichnet, dass** das abgewandelte Rotorbauteil ganz oder teilweise eine konische Bauform aufweist.

5. Gasreibungspumpe nach einem der Ansprüche 1 - 3, **dadurch gekennzeichnet, dass** das Rotorbauteil ganz oder teilweise eine kuppelförmige Bauform aufweist.

6. Gasreibungspumpe nach einem der vorangehenden Ansprüche, **dadurch gekennzeichnet, dass** die radiale Ausdehnung des abgewandelten Rotorbaueils auf der dem Statorbauteil zugewandten Seite der radialen Ausdehnung der übrigen Rotorbauteile entspricht.

7. Gasreibungspumpe nach einem der vorangehenden Ansprüche, **dadurch gekennzeichnet, dass** das abgewandelte Rotorbauteil über die Ansaugöffnung hinaus teilweise in den Rezipienten hineinragt.

8. Gasreibungspumpe nach einem der vorangehenden Ansprüche, **dadurch gekennzeichnet, dass** das abgewandelte Rotorbauteil aus mehreren Teilen besteht.

9. Gasreibungspumpe, bestehend aus einem Gehäuse (1) mit Ansaugöffnung (2) zum Anschluss eines Rezipienten und Gasaustrittsöffnung (3), wobei sich in dem Gehäuse pumpaktive Rotor- (12) und Statorbauteile (14) zur Förderung von Gasen und zur Erzeugung eines Druckverhältnisses befinden und der Innendurchmesser der Ansaugöffnung (2) kleiner ist der Durchmesser der pumpaktiven Rotor- und Statorbauteile, **dadurch gekennzeichnet, dass** ein abgewandeltes Rotorbauteil mit gasfördernder Struktur auf der Seite der Ansaugöffnung (2) vorhanden ist, dessen radiale Ausdehnung kleiner ist als die der übrigen Rotor- und Statorbauteile.

10. Gasreibungspumpe nach einem der vorangehenden Ansprüche, **dadurch gekennzeichnet, dass** sich gegenüber dem abgewandelten Rotorbauteil ein Statorbauteil (26, 27, 28, 29) mit pumpaktiver Struktur befindet.

11. Gasreibungspumpe nach Anspruch 10, **dadurch gekennzeichnet, dass** das Statorbauteil (26, 27, 28, 29) als Teil des Gehäuses (1) ausgebildet ist.

## Claims

1. A gas friction pump comprising a housing (1) with a suction aperture (2) for connecting a vessel and a gas outlet (3), wherein rotor-(12) and stator-components (14) with a pumping action for delivering gases and producing a pressure ratio are located in the housing, and the inside diameter of the suction aperture (2) is smaller than the diameter of the rotor- and stator-components with a pumping action, **characterised in that** a modified rotor component (16, 17, 18, 19a, 19b) with a gas-delivering structure is provided at the suction aperture (2) side, its radial extent increasing from the suction aperture towards the other rotor- and stator-components.

2. A gas friction pump according to claim 1, **characterised in that** the radial extent of the modified rotor-component increases in steps.

3. A gas friction pump according to claim 1, **characterised in that** the radial extent of the modified rotor-component increases continuously.

4. A gas friction pump according to any one of claims 1-3, **characterised in that** all or part of the modified rotor-component has a conical shape.

5. A gas friction pump according to claims 1-3, **characterised in that** all or part of the rotor-component has a dome shape.

6. A gas friction pump according to one of the preceding claims, **characterised in that** the radial extent of the modified rotor-component corresponds to the radial extent of the other rotor-components at the side facing towards the stator-component.

7. A gas friction pump according to one of the preceding claims, **characterised in that** part of the modified rotor- component projects beyond the suction aperture into the vessel.

8. A gas friction pump according to one of the preceding claims, **characterised in that** the modified rotor-component comprises a plurality of parts.

9. A gas friction pump comprising a housing (1) with a suction aperture (2) for connecting a vessel and a gas outlet (3),), wherein rotor-(12) and stator-components (14) with a pumping action for delivering gases and producing a pressure ratio are located in the housing, and the inside diameter of the suction aperture (2) is smaller than the diameter of the rotor- and stator-components with a pumping action, **characterised in that** a modified rotor-component with a gas-delivering structure is provided at the suction aperture (2) side, its radial extent being smaller than that of the other rotor- and stator-components.

10. A gas friction pump according to one of the preceding claims, **characterised in that** a stator-component (26, 27, 28, 29) of a structure with a pumping action is located opposite the modified rotor-component.

11. A gas friction pump according to claim 10, **characterised in that** the stator-component (26, 27, 28, 29) forms part of the housing (1).

## Revendications

1. Pompe à gaz à friction constituée d'un carter (1) comportant une ouverture d'aspiration (2) pour le raccordement d'un récipient et une ouverture de sortie de gaz (3), dans laquelle se trouvent - à l'intérieur du carter - des éléments de rotor (12) et de stator (14) qui favorisent le pompage et sont destinés au transport de gaz et à la création d'un rapport de pression, et dans laquelle le diamètre intérieur de l'ouverture d'aspiration (2) est inférieur au diamètre des éléments de rotor et de stator favorisant le pompage, **caractérisée en ce qu'**il est disposé, du côté de l'ouverture d'aspiration (2), un élément modifié de rotor (16, 17, 18, 19a, 19b) possédant une structure de transport de gaz dont la dimension radiale augmente à partir de l' ouverture d'aspiration en direction des autres éléments de rotor et de stator.

2. Pompe à gaz à friction selon la revendication 1, **caractérisée en ce que** la dimension radiale de l'élément modifié de rotor augmente par paliers.

3. Pompe à gaz à friction selon la revendication 1, **caractérisée en ce que** la dimension radiale de l'élément modifié de rotor augmente de façon continue.

4. Pompe à gaz à friction selon une quelconque des revendications 1 - 3, **caractérisée en ce que** l'élément modifié de rotor est entièrement ou partiellement de forme conique.

5. Pompe à gaz à friction selon une quelconque des revendications 1 - 3, **caractérisée en ce que** l'élément modifié de rotor est entièrement ou partiellement en forme de coupole.

6. Pompe à gaz à friction selon une quelconque des revendications précédentes, **caractérisée en ce que** la dimension radiale de l'élément modifié de rotor correspond, du côté qui fait face à l'élément de stator, à la dimension radiale des autres éléments de rotor.

7. Pompe à gaz à friction selon une quelconque des revendications précédentes, **caractérisée en ce que** l'élément modifié de rotor dépasse l'ouverture d'aspiration et entre partiellement dans le récipient.

8. Pompe à gaz à friction selon une quelconque des revendications précédentes, **caractérisée en ce que** l'élément modifié de rotor est constitué de plusieurs pièces.

9. Pompe à gaz à friction constituée d'un carter (1) comportant une ouverture d'aspiration (2) pour le raccordement d'un récipient et une ouverture de sortie de gaz (3), dans laquelle se trouvent - dans le carter - des éléments de rotor (12) et de stator (14) qui favorisent le pompage et sont destinés au transport de gaz et à la création d'un rapport de pression, et dans laquelle le diamètre intérieur de l'ouverture d'aspiration (2) est inférieur au diamètre des éléments de rotor et de stator favorisant le pompage, **caractérisée en ce qu'**il est disposé, du côté de l'ouverture d'aspiration (2), un élément modifié de rotor (16, 17, 18, 19a, 19b) possédant une structure de transport de gaz dont la dimension radiale est inférieure à celle des autres éléments de rotor et de stator.

10. Pompe à gaz à friction selon une quelconque des revendications précédentes, **caractérisée en ce qu'**en face de l'élément modifié de rotor se trouve un élément de stator (26, 27, 28, 29) possédant une structure qui favorise le pompage.

11. Pompe à gaz à friction selon la revendication 10, **caractérisée en ce que** l'élément de stator (26, 27, 28, 29) constitue une partie du carter (1).
